# EUROPÄISCHE PATENTSCHRIFT

(11) **EP 0 204 016 B1**
(45) Veröffentlichungstag und Bekanntmachung des Hinweises auf die Patenterteilung: **23.05.1990**
(21) Anmeldenummer: 85106943.5
(22) Anmeldetag: 04.06.1985
(51) Int. Cl.: A63H 33/08

(54) **Baustein**
Building block
Module d'assemblage

(30) Priorität: 04.06.1984 DD 263791
(43) Veröffentlichungstag der Anmeldung: 10.12.1986
(73) Patentinhaber: VEB PLASTICA Plastspielwaren und Plasterzeugnisse, DDR-4803 Bad Kösen (DD)
(72) Erfinder: Mann, Klaus, Dipl.-Ing., DDR-4803 Bad Kösen (DD); Breitfeld, Gert, DDR-4803 Bad Kösen (DD)
(74) Vertreter: Spott, Gottfried, Dr.

(56) Entgegenhaltungen:
- DE-A- 2 242 046
- DE-B- 1 076 007
- DE-B- 1 106 222
- US-A- 3 234 683
- US-A- 3 867 784

## Beschreibung

Die Erfindung bezieht sich auf einen Baustein für Spielbauelemente in Form eines einseitig offenen kastenförmigen Hohlkörpers, vorzugsweise aus Kunststoff, auf dessen geschlossener Oberseite Primärkupplungselemente, aus vornehmlich im Raster nebeneinanderliegenden Hohlzapfen, vorgesehen sind, während im Innern des kastenförmigen Hohlkörpers Sekundärkupplungselemente angeordnet sind, in denen sich die Primärkupplungselemente eines aufzusteckenden zweiten Bausteines klemmend einpassen.

Derartige Bausteine sind bereits in den verschiedenartigsten Ausführungsformen bekannt, wobei sie sich im wesentlichen durch die Form und die Anordnung der Sekundärkupplungselemente im Innern des Hohlkörpers unterscheiden.

So ist beispielsweise ein Baustein bekannt - DE-AS 1076 007; DE-OS 2242 046 - bei dem die erwähnten Sekundärkupplungselemente vorzugsweise die Form von Hohlzapfen haben.

Sekundärkupplungselemente, die zylindrisch, kreuzförmig o..ä. ausgebildet sind, stellen praktisch einen Spezialfall derjenigen Kupplungselemente dar, die aus von Wand zu Wand verlaufenden Stegen oder dergl. bestehen, in denen dann die Zapfen der Primärkupplungselemente des aufzusteckenden zweiten Bausteines eingreifen - DE-PS 1106 222; DD-PS 30 880; DE-GM 1728 773 und DE-GM 1875 433.

Besagte Stege, die auch gitterartig angeordnet sind, erfordern infolge ihrer Verbindung mit den Wänden desBausteins und der daraus resultierenden Formsteifigkeit eine außerordentliche hohe Paßgenauigkeit der zu kuppelnden Zapfen, weil sie nicht nachgiebig sind.

Demgegenüger besteht der Vorteil der erwähnten Sekundärkupplungselemente in Form freistehenden, zylindrischer Hohlzapfen, die weder untereinander, noch mit den Wänden des Bausteines verbunden sind, darin, daß sie federnd nachgeben und so das wiederholte Verbauen und Lösen der Bausteine erleichtern.

Diese Federwirkung, die eine bessere Klemmwirkung unter Berücksichtigung etwaiger geringfügiger Paßungsungenauigkeiten hervorrufen soll, wird jedoch nachteiligerweise schon dadurch beeinträchtigt, daß jeweils einem am Sekundärkupplungselement anliegenden Primärkupplungselement ein anderes Primärkupplungselement gegenüberliegt, wobei infolge der Klemmwirkung von dem einem Primärkupplungselement ein Druck gegen das Sekundärkupplungselement in Richtung des gegenüberliegenden Primärkupplungselementes ausgeübt wird. Da letzteres in entgegengesetzter Richtung gegen das Sekundärkupplungselement drückt, wird die Federwirkung praktisch aufgehoben bzw. zumindest vermindert. Dies hat zur Folge, daß entweder eine zu lockere Klemmwirkung zustande kommt, falls das erforderliche Maß der Kupplungselemente unterschritten ist, oder es tritt im anderen Falle eine zu starke Klemmwirking ein, die dann Schwierigkeiten beim Lösen der Bausteine bereitet.

Diese Bausteinausführung setzt daher eine sehr hohe Paßgenauigkeit voraus, die jedoch nicht mit allen Kunststoffen erreicht werden kann.

Darüber hinaus gehen die bekannten verschiedenartigsten Ausführungen der Bausteine fast ausschließlich vom gleichen Verbinsungsprinzip aus, d.h. von einem gleichen Teilungsabstand (Raster) der Primärkupplungselemente in Längs-und Querrichtung, wobei der Mittenabstand von je vier Zapfen die Ecken eines Quadrates darstellen.

Eine Verbauung von Bausteinen kann deshalb nur im Rahmen des den Bausteinen zugrundeliegenden Teilungsabstandes (Raster) in Längsrichtung und oder Querrichtung erfolgen. Die Möglichkeit, einen halben Teilungsabstand (halbes Raster) zu verbauen, besteht nur in Ausnahmefällen, indem die im Hohlkörper angeordneten Sekundärkupplungselemente in Form von zylindrischen Hohlzapfen selbst Primärkupplungselemente, innerhalb des Bausteins begrenzt, aufnehmen können. Diese Verbaubarkeit kann aber nie über den Baustein hinaus weitergeführt werden, da infolge der begrenzenden Wände des kastenförmigen Hohlkörpers eine Aufnahme der Primärkupplungselemente unmöglich wird.

Ein weitere funktioneller Nachteil aller bekannten Bausteine besteht darin, daß auf Grund der maßlichen Abstimmung von Primär- und Sekundärkupplungselementen nur zwischen diesen Kupplungselementen eine Verbindung möglich ist.

Eine Verbindung zwischen Primärkupplungselementen (Oberseite/Oberseite zweier Bausteine) ist untereinander bei keinem der bekannten Bausteine möglich, obwohl es in verschiedenen Anwendungsfällen wünschenswert wäre.

Eine weitere Erhöhung der universellen Verbaubarkeit der Bausteine und eine weitere Variationsmöglichkeit des Spielzeuges, insbesondere hinsichtlich seines pädagogischen Wertes, ist dadurch bei Bausteinen der bekannten Art nicht gegeben. Aus der DE-PS 224 2046 ist ferner bekannt, durch das Anbringen von Ansätzen oder Rippen an den Innenwandungen des Bausteines, d.h. im Eingriffsbereich der Prmärkupplungselemente, eine gute Klemmwirkung bei gleichzeitiger Reduzierung der Wandstärken insgesamt zu erreichen. Neben der ausgezeigten, eingeschränkten Verbaubarkeit dieser Bausteine kann auch bei dieser Lösung der erwähnte Nachteil einer aufgehobenen bzw. verminderten Federwirkung freistehender, zylindrischer Hohlzapfen nicht beseitigt werden.

Der nächstliegende Stand der Technik ist in der DE-U 1857433 (entspr. DE-AS 1 202 694) offenbart. Dieser bekannte Baustein besteht aus einem von seiner Oberseite und seinen vier Seitenwänden begrenzten und an seiner Unterseite offenen kastenförmigen Hohlkörper, auf dessen geschlossener Oberseite Primärkupplungselemente in einem Raster paarweise nebeneinanderliegend angeordnet sind, wobei jedes Kupplungselement einer Ecke eines Quadrats zugeordnet ist. Die Primärkupplungselemente können quadratisch, rund oder oval ausgebildet sein und weisen entlang ihres gesamten oder teilweisen Umfangs Erhebungen oder Aussparungen auf, die mit den Sekundärkupplungselementen eines aufzustekkenden zweiten Bausteins einrastend zusammenpassen. Im Innern des Hohlkörpers sind zwei längslaufende, zueinander und zu den zwei Seitenwänden parallele Wände bzw. Stege angeordnet (wie das auch der DE-U 1728773 bekannt ist), die eine klemmende oder rastende Verbindung mit den Primärkupplungslementen eines aufzustreckenden zweiten Bausteins ermöglicht, wobei die Primärkupplungselement des zweiten Bausteines zwischen einer Seitenwand und der Längswand eingreifen.

Diese Lösung gestattet keine Verbauung der Bausteine innerhalb eines halben Teilungsabschnittes (Raster) sowie keine Verbindung der Primärkupplungselemente (Oberseite/Oberseite) zweier Bausteine miteinander.

Eine allgemein bekannte, drucksschriftlich nicht belegbare Lösung besteht in einem Baustein in Form eines von seiner Oberseite und seinen vier Seitenwänden begrenzten und an seiner Unterseite offenen kastenförmigen Hohlkörpers, auf dessen geschlossener Oberseite Primärkupplungselemente aus in einer Reihe in einem Raster nebeneinander angeordneten zylindrischen Vollzapfen ausgebildet sind. Die Dicke der Seitenwände entspricht dabei dem halben Abstand zwischen zwei nebeneinanderliegenden Zapfen. Im Innern des Hohlkörpers sind in einem Rasterabstand in einer Reihe freistehende, zylindrische Vollzapfen angeordnet, die in den lichten Abstand zweier Zapfen der Oberseite eines aufzusteckenden zweiten Bausteines klemmend eingreifen. Auch dieser bekannte Baustein ermöglicht keine Verbindung der Primärkupplungselemente (Oberseite/Oberseite) zweier Baustiene miteinander.

Außerdem erfordern diese Bausteine, wie eingangs bereits erwähnt, auf Grund ihrer hohen Formsteifigkeit eine hohe Paßgenauigkeit und somit zusätzliche Aufwendungen in der Fertigung.

Durch die Erfindung werden die ausgezeigten Nachteile ausgeräumt und bei Reduzierung des Materialeinsatzes und ökonomisch günstigen Fertigungseigenschaften ein verbesserter Baustein vorgeschlagen, der im Hinblick auf seine grössere Verbaubarkeit über höhere Gebrauchswerteigenschaften verfügt.

Der Erfindung liegt die Aufgabe zugrunde, einen Baustein der eingangs genannten Art mit neugestalteten Primär-und Sekundärkupplungselementen zu entwickeln.

Diese Aufgabe wird durch die Merkmale der Ansprüche 1 bis 4 gelöst.

Erfindungsgemäß besitzen die zylinderförmigen Primärkupplungselemente bei gleichzeitiger Verringerung der Wandstärke des Hohlkörpers einen in der Weise vergrößerten Durchmesser, daß sie mit den Primärkupplungselementen eines aufzusteckenden zweiten Bausteines, versetzt durch einen halben Teilungsabstand (Raster), in Längsrichtung und Querrichtung klemmend zusammensteckbar sind und die im Inneren angeordneten längsverlaufenden Wände im Eingriffsbereich der Primärkuppiungseiemente mit Ausnehmungen von Kreisabschnitten (Segmenten) derselben versehen sind.

Die im Innern des Bausteines vorhandenen Wände sind in einem solchen Abstand voneinander bzw. von den Bausteinwandungen angeordnet, daß sie die eingreifenden Primärkupplungselemente eines aufzusteckenden zweitein Bausteins auf Klemm- und Paßsitz im zugrundeliegenden und halben Teilungsabstand (Raster) aufnehmen können.

Ein weiteres Merkmal der Erfindung ist es, daß die Wände nur unter den Ausnehmungen, die zur Aufnahme der Kreisabschnitte (Segmente) der Primärkupplungselemente dienen, gerade ausgebildet sind, während sie zwischen en Ausnehmungen eine wellenartige Gestaltung aufweisen können. Um eine zusätzlichen Verbaubarkeit mit halbem Teilungsabstand in mindestens einer Richtung verzetztzum unteren Baustein zu erreichen, sind die Primärkupplungselemente auf der Oberseite des Bansteinsmittig in einer Reihe angeordnet, damit die Primärkupplungselemente in die Sekundärkupplungselemente eines erfindungsgemäß ausgebildeten zweiten Bausteines klemmend eingreifen.

Gegenüber den bisher bekannten Lösungen besitzt der erfindungsgemäße Baustein olgende Vorteile:
Optimale Kupplungskraft infolge der Verringerung der Wandstärke des kastenförmigen Hohlkörpers in Verbindung mit der Vergrößerung des Durchmessers der Primärkupplungselemente;
Erweiterung der Herstellungstoleranzen durch die im Inneren des kastenförmigen Hohlkörpers neugestalteten Sekundärkupplungselemente;
Verringerung der Materialeinsatzmenge und der Herstellungskosten eines jeden Bausteines, was sich in der Massenproduktion besonders vorteilhaft auswirkt;
geringere Toleranzgrenzen zu den vergleichsweisen bekannten Bausteinen ermöglichen eine einfachere Herstellung bzw. die Verwendung von billigeren Kunststoffmaterialien (Regeneraten bzw. Substituten);
Verkürzung der Herstellungszeiten (Zykluszeiten des Spritzgießvorganges), insbesondere durch die Möglichkeit der dünnwandig gestalteten Wandungen des kastenförmigen Hohlkörpers;
universelle bzw. flexiblere Verbaubarkeit der Bausteine untereinander durch die Neugestaltung der Primär- und Sekundärstruktur im besonderen durch die elastische und federnde Wirkung der Außenwand und der Sekundärkupplungselemente sowie deren Einordnung im Hohlraum; höhere Verbaubarkeit durch volle Ausnutzung der Kupplungselemente im vollen und halben Teilungsabstand (Raster) auf der Primär und Sekundärseite sowie eine Verbaubarkeit der Primärkupplungselemente (Oberseite/Oberseite) untereinander.

Die Erfindung soll nachstehend an einem Ausführungsbeispiel näher erläutert werden. In den dazugehörigen Zeichnungen zeigen;
Fig. 1: eine perspektivische Ansicht von zweimiteinander verbauten Bausteinen (Unterseite/ Oberseite);
Fig. 2: eine Draufsicht auf einen Baustein mit den erfinidungsgemäß vergrößerten Primärkupplungselementen;
Fig. 3 und 3a: zwei rechtwinklig zueinander verbaute Bausteine, vermittels ihrer Primärkupplungselemente (Oberseite/Oberseite);
Fig. 4: die Sekundärkupplungselemente des Bausteines nach der Erfindung;
Fig. 5: den Schnitt A-A gemäß Fig. 4;
Fig. 6: eine Ausführungsvariante der Sekundärkupplungselemente nach der Erfindung;
Fig. 7: einen Baustein mit in der Mitte im halben Teilungsabstand angeordneten Primärkupplungselementen;
Fig. 8, 8a, bis 8c: zwei versetzt verbaute Bausteine (Unterseite/Oberseite) in der Ausführung nach Fig. 7;
Fig. 9, 9a, bis 9b: zwei versetzt verbaute Bausteine (Unterseite/Oberseite), die im halben Teilungsabstand in einer Richtung über den Baustein hinaus verbaut sind.

Der in Fig. 1 bis 3 dargestellte Baustein ist ein vorzugsweise aus Kunststoff hergestellter, kastenförmiger Hohlkörper 1. Dieser Hohlkörper 1 ist an der unteren Seite offen, während auf der geschlossenen oberen Seite Primärkupplungselemente in Form von kreiszylindrischen Holzapfen 2 angeordnet sind.

Die Außendurchmesser D der Primärkupplungselemente sind bei gleichzeitiger Reduzierung der Wandstärke t des kastenförmigen Hohlkörpers so vergrößert worden, daß die auf der Oberseite vorhandenen im Raster nebeneinanderliegenden Primärkupplungselemente, von denen vier Hohlzapfen 2 die Ecken eines Quadrat s darstellen, sowohl mit den Primärkupplungselementen eines aufzusteckenden zweiten Bausteins versetzt in einem halben Teilungsbstand R (halbes Raster) in Längs- und Querrichtung in Eingriff gebracht werden können als auch mit den Sekundärelementen eines aufzusteckenden zweiten Bausteins bündig in Eingriff gebracht werden können. Im Innern des Hohlkörpers 1 sind zwei dünnwandige gerade Längswande 3 vorgesehen, die als Sekundärkupplungselemente dienen (Fig. 4 und 5). Die Längswände 3 verlaufen parallel zur seitenwand des Bausteins und sind mit ausnehmungen 4 zur Aufnahme von Kreisabschnitten (Segmenten) der in Form von Hohlzylindern ausgebildeten Primärkupplungselementen versehen.

In Fig. 6 sind die Wände 3 gemäß Ausführungsvariante unterhalb der Ausnehmungen 4 vorzugsweise gerade ausgebildet, während die verbleibenden Stege zwischen den Ausnehmungen 4 eine wellenartige Gestaltung 5 aufweisen.

Auf Grund der im kastenförmigen Hohlkörper 1 angeordneten Längswände 3 mit Ausnehmungen 4 ist, wie in Fig. 7 bis 9 gezeigt, ist die Anordnung von Primärkupplungselementen 2 mittig im halben Teilungsabstand hintereinanderliegend möglich. Diese Anordnung gestattet die Verbaubarkeit zwischen den, im kastenförmigen Hohlkörper 1 angeordneten Längswänden 3 und im halben Teilungsabstand zwischen Außenwand des kastenförmigen Hohlkörpers 1 und einer mit Ausnehmungen 4 versehenen Längswand 3, (Fig. 8a bis 9b).

### Bezugszeichenaufstellung

1 Hohlkörper/Baustein
2 Primärkupplungselement
3 Wand
4 Ausnehmung
5 wellenartige Gestaltung
D Außendurchmesser der Primärkupplungselemente
t Wandstärke des Hohlkörpers
R Raster

## Patentansprüche

1. Baustein für Spielbauelemente in Form eines von seiner Oberseite und seinen vier Seitenwänden begrenzten und an seiner Unterseite offenen kastenförmigen Hohlkörpers (1), auf dessen geschlossener Oberseite Primärkupplungselemente aus in einem Raster nebeneinander angeordneten zylindrischen Hohlzapfen (2) vorgesehen sind, wobei jeweils vier Hohlzapfen (2) die Ecken eines Quadrats darstellen und im Innern des Hohlkörpers (1) mindestens zwei längslaufende, zueinander und zu zwei Seitenwänden parallele Wände (3) angeordnet sind, die die Hohlzapfen (2) eines aufzusteckenden zweiten Bausteins zu klemmen in der Lage sind, dadurch gekennzeichnet, daß die Hohlzapfen (2) einen Außendurchmesser (D) aufweisen, der gleich dem lichten Abstand (D) zwischen zwei in dem Quadrat einander diagonal gegenüberliegenden Hohlzapfen (2) ist, die Dicke (t) der Seitenwände gleich dem halben Abstand zwischen zwei in dem Quadrat in Längs- und Querrichtung nebeneinanderliegenden Hohlzapfen (2) ist und die Längswände (3) voneinander und von den Seitenwänden so beabstandet sind, daß die Hohlzapfen (2) eines aufzusteckenden zweiten Bausteins zwischen sie, in Ausnehmungen eingreifend, einklemmbar sind, wobei die Längswände (3) im Eingriffsbereich der Hohlzapfen (2) eines aufzusteckenden zweiten Bausteins mit Ausnehmungen (4) zur Aufnahme von Kreisabschnitten (Segmenten) der als Hohlzylinder ausgebildeten Zapfen (2) versehen sind.

2. Baustein für Spielbauelemente in Form eines von seiner Oberseite und seinen vier Seitenwänden begrenzten und an seiner Unterseite offenen kastenförmigen Hohlkörpers (1), auf dessen geschlossener Oberseite Primärkupplungselemente aus in einem Raster nebeneinander angeordneten zylindrischen Hohlzapfen (2) vorgesehen sind, mit zwei im Innern des Hohlkörpers (1) längslaufenden und zu zwei Seitenwänden parallelen Wänden (3), die die Hohlzapfen (2) eines aufzusteckenden zweiten Bausteins zu klemmen in der Lage sind, dadurch gekennzeichnet, daß die Hohlzapfen (2) in nur einer Reihe auf der Längsachse des Bausteins angeordnet sind und einen Außendurchmesser aufweisen, wobei R der Mittenabstand der Hohlzapfen (2) ist, und daß die Dicke (t) der Seitenwände gleich dem halben Abstand zwischen zwei nebeneinanderliegenden Hohlzapfen (2) ist und die Längswände (3) voneinander und von den Seitenwänden so beabstandet sind, daß die Hohlzapfen (2) eines aufzusteckenden zweiten Beausteins zwischen sie,in Ausnehmungen eingreifend, einklemmbar sind, wobei die Längswände (3) im Eingriffsbereich der Hohlzapfen (2) eines aufzusteckenden zweiten Bausteins mit Ausnehmungen (4) zur Aufnahme von Kreisabschnitten (Segmenten) der als Hohlzylinder ausgebildeten Zapfen (2) versehen sind.

3. Baustein nach Anspruch 1 und 2, dadurch gekennzeichnet, daß die Längswände (3) nur im Bereich der Ausnehmungen (4) gerade ausgebildet sind, während sie zwischen den Ausnehmungen (4) eine wellenartige Ausbildung (5) bis zur Unterkante der Oberseite des Hohlkörpers (1) haben.

4. Baustein für Spielbauelemente in Form eines von seiner Oberseite und seinen vier Seitenwänden begrenzten und an seiner Unterseite offenen kastenförmigen Hohlkörpers (1), auf dessen geschlossener Oberseite Primärkupplungselemente aus in einer Reihe in einem Raster nebeneinander angeordneten zylindrischen Hohlzapfen (2) vorgesehen sind und wobei die Dicke (t) der Seitenwände gleich dem halben Abstand zwischen zwei nebeneinanderliegenden Hohlzapfen (2) ist, dadurch gekennzeichnet, daß die Hohlzapfen (2) einen Außendurchmesser (D) aufweisen, der gleich dem lichtne Abstand (D) zwischen zwei in einem Quadrat einander diagonal gegenüberliegenden Hohlzapfen (2) ist, wobei das Quadrat aus jeweils vier Hohlzapfen (2) zweier parallel angeordneter, identischer Bausteine gebildet wird.

## Revendications

1. Module d'assemblage pour des éléments de construction jouets en forme de corps creux (1), parallélépipédique, délimité par sa paroi supérieure et ses quatre parois latérales et ouvert à sa face inférieure, dont la face supérieure fermée présente des éléments d'accouplement primaires constitués par des tétons cylindriques creux (2) disposés l'un à côté de l'autre dans un réseau, chaque groupe de quatre tétons creux (2) formant les coins d'un carré, et au moins deux parois longitudinales (3) parallèles entre elles et à deux parois latérales étant disposées à l'intérieur du corps creux (1) et aptes à pincer les tétons creux (2) d'un second module d'assemblage à enficher, caractérisé en ce que les tétons creux (2) présentent un diamètre extérieur (d) égal à la distance libre (D) entre deux tétons creux (2) diagonalement opposés dans le carré, en ce que l'épaisseur (t) des parois latérales est égale à la moietié de la distance entre deux tétons creux (2) situés l'un à côté de l'autre en directions longitudinale et transversale dans le carré et en ce que les parois longitudinales (3) sont écartées l'une de l'autre et des parois latérales d'une distance telle que les tétons creux (2) d'un second module d'assemblage à enficher entre ces derniers sont susceptibles de venir s'engager dans des encoches en réalisant un pincement ou un coincement, les parois lonagitudinales (3) comportant, dans la zone d'engagement des tétons creux (2) d'un second module d'assemblage à enficher, des encoches (4) destinées à recevoir des segments de cercle des tétons (2) en forme de cylindres creux.

2. Module d'assemblage pour des éléments de construction jouets en forme de corps creux (1) parallélépipédique, délimité par sa paroi supérieure et par ses quatre parois latérales et ouvert à sa face inférieure, dont la face supérieure fermée présente des éléments d'accouplement primaires constitués par des tétons cylindriques creux (2) disposés l'un à côté de l'autre dans un réseau, comportant deux parois parallèles (3) courant en direction longitudinale à l'intérieur du corps creux (1) et parallèles à deux parois latérales, ces parois (3) étant aptes à pincer les tétons creux (2) d'un second module d'assemblage à enficher, caractérisé en ce que les tétons creux (2) sont disposés dans une seule rangée sur l'axe longitudinal du module d'assemblage et présentent un diamètre extérieur R étant la distance des centres des tétons creux (2), en ce que l'épaisseur (t) des parois latérales est égale à la moitié de la distance entre deux tétons creux (2) voisins et en ce que la distance séparant les parois longitudinales (3) entre elles et des parois latérales est telle que les tétons creux (2) d'un second module d'assemblage à enficher entre ces derniers sont susceptibles de venir s'engager dans des encoches en réalisant un pincement ou un coincement, les parois longitudinales (3) comportant dans la zone d'engagement du téton creux (2) d'un second module d'assemblage à enficher des encoches (4) destinées à recevoir des segments du cercle des tétons (2) en forme de cylindres creux.

3. Module d'assemblage selon les revendications 1 et 2, caractérisé en ce que les parois longitudinales (3) sont planes uniquement dans la zone des encoches (4), tandis qu'elles présentent une configuration ondulée (5) entre les encoches jusqu'à l'arête inférieure de la face supérieure du corps creux (1).

4. Module d'assemblage pour des éléments de construction jouets en forme de corps creux (1) parallélépipédique, délimité par sa paroi supérieure et par ses quatre parois latérales et ouvert à sa face inférieure, dont la face supérieure fermée présente des éléments d'accouplement primaires constitués par des tétons cylindriques creux (2) disposés l'un à côté de l'autre dans un réseau et où l'épaisseur (t) des parois latérales est égale à la moitié de la distance entre deux tétons creux (2) voisins, caractérisé en ce que les tétons creux (2) présentent un diamètre extérieur (D) égal à la distance libre (D) entre deux tétons creux (2) diagonalement opposés dans un carré, le carré étant formé chaque fois de quatre tétons creux (2) de deux modules d'assemblage identiques disposés parallèlement.

## Claims

1. Building brick for toy construction elements, in the form of a box-shaped hollow body (1) which is bounded by its upper face and its four side walls and is open on its lower face and on whose closed upper face are provided primary coupling members consisting of cylindrical hollow studs (2) arranged side by side in a grid pattern, each four hollow studs (2) forming the corners of a square, while in the interior of the hollow body (1) at least two walls (3) are disposed which extend longitudinally parallel to one another and to two side walls and which are adapted to clamp the hollow studs (2) of a second building brick pushed onto them, characterized in that the hollow studs (2) have an outside diameter (D) which is equal to the clear distance (D) between two hollow studs (2) lying diagonally opposite each other in the square, that the thickness (t) of the side walls is equal to half the distance between two hollow studs (2) lying next to one another in the longitudinal and transverse directions and the longitudinal walls (3) lie at a distance from one another and from the side walls such that the hollow studs (2) of a second building brick pushed onto them can be clamped between them, engaging in recesses, while the longitudinal walls (3) in the engagement region of the hollow studs (2) of a second building brick pushed onto them are provided with recesses (4) for the reception of circular segments of the studs (2) formed as hollow cylinders.

2. Building brick for toy construction elements, in the form of a box-shaped hollow body (1) which is bounded by its upper face and its four side walls and is open on its lower face and on whose closed upper face are provided primary coupling members consisting of cylindrical hollow studs (2) arranged side by side in a grid pattern, with two walls (3) extending longitudinally and parallel to two side walls in the interior of the hollow body (1) and adapted to clamp the hollow studs (2) of a second building brick pushed onto them, characterized in that the hollow studs (2) are disposed in only one row on the longitudinal axis of the building brick and have an outside diameter where R is the distance between the centres of the hollow studs (2), and that the thickness (t) of the side walls is equal to half the distance between two hollow studs (2) lying nextto one another and the longitudinal walls (3) lie at a distance from one another and from the side walls such that the hollow studs (2) of a second building brick pushed onto them can be clamped between them, engaging in recesses, while the longitudinal walls (3) in the engagement region of the hollow studs (2) of a second building brick pushed onto them are provided with recesses (4) for the reception of circular segments of the studs (2) formed as hollow cylinders.

3. Building brick according to Claims 1 and 2, characterized in that the longitudinal walls (3) are straight in shape only in the region of the recesses (4), while between the recesses (4) they have a wavelike shape (5) as far as the lower edge of the upper face of the hollow body (1).

4. Building brick for toy construction elements, in the form of a box-shaped hollow body (1) which is bounded by its upper face and its four side walls and is open on its lower face and on whose closed upper face are provided primary coupling members consisting of cylindrical hollow studs (2) arranged in a row in a grid pattern side by side, the thickness (t) of the side walls being equal to half the distance between two hollow studs (2) lying next to one another, characterized in that the hollow studs (2) have an outside diameter (D) which is equal to the clear distance (D) between two hollow studs (2) lying diagonally opposite each other in a square, while the square is formed by in each case four hollow studs (2) of two identical building bricks disposed parallel.
